# EUROPÄISCHE PATENTSCHRIFT

(11) **EP 2 210 973 B1**
(45) Veröffentlichungstag und Bekanntmachung des Hinweises auf die Patenterteilung: **26.04.2017**
(21) Anmeldenummer: 10000284.9
(22) Anmeldetag: 14.01.2010
(51) Int. Cl.: D06F 39/14

(54) **Verschlussanordnung für eine Tür einer Wäschebehandlungsmaschine**
Locking assembly for a door of a laundry treatment machine
Agencement de fermeture pour une porte d'une machine de traitement du linge

(30) Priorität: 22.01.2009 DE 102009005781
(43) Veröffentlichungstag der Anmeldung: 28.07.2010
(73) Patentinhaber: Miele & Cie. KG, 33332 Gütersloh (DE)
(72) Erfinder: Tilgner, Frank, 31319 Sehnde (DE)

(56) Entgegenhaltungen:
- WO-A2-2008/147870
- DE-A1- 10 062 458
- DE-C1- 4 304 086

## Beschreibung

Die Erfindung betrifft eine Verschlussanordnung für eine Tür einer Wäschebehandlungsmaschine mit einer eine Beschickungsöffnung verschließbaren Tür, wobei zur Verriegelung der Tür an der Innenseite der Tür ein von der Außenseite der Tür her bedienbares Riegelelement angeordnet ist, welches mit einem an dem Öffnungsrand der Beschickungsöffnung angeordneten Schlosselement zusammenwirkt, und wobei das Schlosselement am Öffnungsrand der Beschickungsöffnung justierbar ist (siehe WO-A-2008147870). Bei Wäschebehandlungsmaschinen wie beispielsweise bei einer Waschmaschine ist es bekannt, schlossseitig eine Einstellmöglichkeit vorzusehen, um auf diese Weise den schlossseitigen Beschlag für das türseitige Riegelelement zu justieren, so dass eine dichtende Anlage der Tür an der Beschickungsöffnung gegeben ist. Hierzu sind am schlossseitigen Beschlag Langlöcher vorgesehen, die ein Verschieben des Beschlages an am Öffnungsrand befestigten Gewindebolzen ermöglichen.

Zudem ist aus der DE 43 04 086 C1 eine Sicherheitstürverschlussanordnung für Haushaltsgeräte insbesondere für einen Wäschetrockner bekannt, mit einem an der Tür angebrachten Rastelement und einem im Bereich der Türöffnung am Haushaltsgerät angebrachten abgefederten Gegenrastelement, bei dem das Rastelement und das Gegenrastelement in der Schließstellung der Tür eine Raststellung einnehmen, die mit der vorgegebenen Kraft wieder lösbar ist. Dabei ist ein Sicherungselement in der Anschlagleiste in mindestens zwei Stellungen einstellbar gelagert.

Aus der WO 2008/147870 A1 ist eine Verschlussanordnung für eine Waschmaschine bekannt, bei der das Riegelelement am Öffnungsrand angebracht ist, das mit einem Schlosselement an der Tür zusammenwirken kann. Das Riegelelement ist hierbei beweglich gelagert, sodass beim Schließen der Tür zunächst das Riegelelement in das Schlosselement greift, wobei anschließend das Riegelelement mittels einer Feder in eine schließende Endlage bewegt wird. Diese Anordnung bewirkt zwar eine durch die Feder definierte Anlagekraft der Tür an die Dichtung, jedoch ist eine Justierung nicht vorgesehen.

Bei den nach dem Stand der Technik bekannten Verschlussanordnungen wird es als nachteilig angesehen, dass der Anpressdruck der Tür im Laufe der Zeit durch Setzverhalten der Dichtung nachlässt und es so zu Undichtigkeiten im Bereich der Türabdeckung kommt. Um hier den Anpressdruck bei einer Verschlussanordnung, wie zuerst geschildert, zu erhöhen, ist entweder eine oder es sind mehrere Scheiben zu entfernen, um auf diese Weise an den Langlöchern eine veränderte Positionierung des Schlosselementes herbeizuführen, die sich unkontrolliert vollzieht. Bei Ansetzen beispielsweise einer neuen Dichtung zu einem späteren Zeitpunkt werden die entnommenen Scheiben nicht wieder eingebaut und die Tür hat einen zu hohen Anpressdruck. Die Verriegelungsspangen der Verriegelung werden verbogen und es kommt zu Fehlfunktionen.

Der Erfindung stellt sich somit das Problem eine Verschlussanordnung für eine Tür einer Wäschebehandlungsmaschine derart weiterzubilden, mit der der Anpressdruck für die Tür kontrolliert und zuverlässig eingestellt werden kann.

Erfindungsgemäß wird dieses Problem mit einer Verschlussanordnung mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen nun darin, dass man mit der Stellscheibe die Möglichkeit hat, ohne das Entnehmen oder Hinzufügen von Zusatzteilen, wie beispielsweise Scheiben, eine kontrollierte Einstellung des Anpressdruckes von 4 mm durch unterschiedliche Positionen des Schlosselementes vorzunehmen. Beim Einbau einer Austauschdichtung lässt sich die Verriegelung nur dann schließen, wenn die Stellscheibe in der Ausgangsstellung steht.

Gemäß der Erfindung wirkt hierbei das Schlosselement mit einer Positionseinrichtung zusammen, mittels der der Anpressdruck der Tür auf die Dichtung eingestellt werden kann. Dabei ist die Positioniereinrichtung am Halteblech des Schlosselementes angeordnet, welches am Öffnungsrand der Beschickungsöffnung festgelegt ist. Das Halteblech mit dem Schlosselement ist mittels der Positioniereinrichtung am Öffnungsrand in unterschiedlichen Lagen quer zur Öffnungsebene verschiebbar und festsetzbar.

Nach einer besonders vorteilhaften Ausgestaltung der Erfindung besteht dabei die Positioniereinrichtung aus wenigstens einer Stellscheibe, die in eine Öffnung am Halteblech greift. Die Stellscheibe als solches umfasst hierbei einen Fixierkörper, der aus diametral gegenüberliegenden Nuten gebildet ist. Dabei wirken die Nuten mit in der Öffnung am Halteblech fest angeordneten, ebenfalls gegenüberliegenden Zungen zusammen. Die diametral gegenüberliegenden Nuten bilden ein Nutpaar mit unterschiedlichen Nuttiefen, so dass infolge der Verdrehung der Stellscheibe unterschiedliche Positionen des Halteblechs gegenüber dem Öffnungsrand eingenommen werden können. Somit ergibt sich jeweils mit einem Nutpaar in Verbindung mit den feststehenden Zungen eine definierte, fixierte Lage des Haltebleches am Öffnungsrand der Beschickungsöffnung. Um insbesondere den Fixierkörper zu handhaben, verfügt dieser über eine mit Rändeln versehene Scheibe, so dass insbesondere der Fixierkörper leicht und einfach in der Öffnung, wenn er von den Zungen in der Öffnung entfernt ist, verdreht werden kann.

Dabei ist die Stellscheibe auf einem am Öffnungsrand der Beschickungsöffnung angeordneten Bolzen oder Gewindestift drehbar gelagert.

Ein Ausführungsbeispiel der Erfindung ist in den Zeichnungen rein schematisch dargestellt und wird nachfolgend näher beschrieben. Es zeigen:
- Figur 1: eine perspektivische Darstellung einer Waschmaschine;
- Figur 2: eine Einzeldarstellung des Laugenbehälters in der Perspektive für eine Waschmaschine gemäß der Figur 1 mit zwei Beschickungsöffnungen;
- Figur 3: eine Einzelansicht des Schlosselementes am Öffnungsrand der Beschickungsöffnung ebenfalls in der Perspektive;
- Figur 4: eine weitere Einzelansicht des Schlosselementes am Öffnungsrand der Beschickungsöffnung in explosionsartiger Darstellung der Positioniereinrichtung;
- Figur 5: eine weitere Ansicht des Schlosselementes mit integrierten Positioniereinrichtungen am Halteblech; und
- Figur 6: eine Unteransicht der Stellscheibe mit dem Fixierkörper.

Die Figur 1 zeigt in der perspektivischen Darstellung eine Waschmaschine 1 die hier insbesondere für den gewerblichen Bereich Verwendung findet. Die Waschmaschine 1 verfügt hierbei über ein Gehäuse 2, wobei in der Frontwand und in der Rückwand eine Tür 3 angeordnet ist. Die Tür 3 verschließt hierbei eine frontseitige Beschickungsöffnung 4, wie sie beispielsweise näher in der Figur 2 dargestellt ist, wo in Einzelansicht ein Laugenbehälter 5 in Perspektive dargestellt ist, der über eine vordere und eine hintere Beschickungsöffnung 4 und 6 verfügt. Dabei befinden sich Verschlussanordnungen 7 jeweils an den Türen 3, wobei zur Verriegelung an der Innenseite der Tür 3 ein von der Außenseite der Tür 3 her bedienbares Riegelelement 8 angeordnet ist, welches mit einem am Öffnungsrand 9 der Beschickungsöffnung 4, 6 angeordneten Schlosselement 10 zusammenwirkt. Das Schlosselement 10 ist in Detailansichten in den Figuren 3 und 4 in Perspektive sowie in Explosionsdarstellung näher zu erkennen.

Das Schlosselement 10 in isolierter Darstellung ist der Figur 5 dargestellt. Dabei ist das Schlosselement 10 am Öffnungsrand 9 der Beschickungsöffnung 4 justierbar angeordnet. Die Justierbarkeit des Schlosselementes 10 am Öffnungsrand 9 ist durch die Langlöcher 11 und 12 gegeben, die hier am Schlosselement 10 vorhanden sind. Diese Langlöcher 11 und 12 werden von am Öffnungsrand 9 vorgesehenen Bolzen 13 und 14 durchdrungen. Erfindungsgemäß wirkt hierbei das Schlosselement 10 neben den Langlöcher 11 und 12 mit einer Positioniereinrichtung 15 und 16 zusammen, mittels der der Anpressdruck der Tür 3 auf die Dichtung, hier nicht näher dargestellt, einstellbar ist. Wie aus der Zusammenschau der Figuren 3, 4 und 5 zu erkennen ist, ist die Positioniereinrichtung 15 und 16 am Halteblech 17 des Schlosselementes 10 angeordnet, welches am Öffnungsrand 9 der Beschickungsöffnung 4 festgelegt ist. Letzteres ist insbesondere in den Figuren 3 und 4 näher zu erkennen, wo in der perspektivischen Darstellung der Öffnungsrand 9 angedeutet ist. Neben dem Halteblech 17 weist das Schlosselement 10 noch ein elektromagnetisches Riegelelement 18 auf, welches am Halteblech 17 an einem abgewinkelten Blechbereich angeordnet ist.

Aus den Figuren 4 und 5 wird ersichtlich, dass das Halteblech 17 mit dem Schlosselement 10 mittels der Positioniereinrichtung 15 und 16 am Öffnungsrand 9, gemäß Pfeilrichtungen 19, in unterschiedlichen Lagen quer zur Öffnungsebene verschiebbar und festsetzbar angeordnet ist. Die einzelne Positioniereinrichtung 15, 16 besteht hierbei aus einer Stellscheibe 20, wie sie in der Figur 6 in Einzeldarstellung gezeigt wird. Die Stellscheibe 20 greift in eine Öffnung am Halteblech 17. Dabei besteht die Stellscheibe 20 aus einem Fixierkörper 22, wie er aus der Figur 6 zu erkennen ist. Der Fixkörper 22 ist aus diametral gegenüberliegenden Nuten 23.1 und 23.2, 24.1 und 24.2 sowie 25.1 und 25.2 gebildet, welche in der Zusammenschau der Figuren 4 und 5 mit in der Öffnung 21 am Halteblech 17 fest angeordneten, ebenfalls gegenüberliegenden Zungen 26 und 27 zusammenwirken.

Wie aus der Figur 5 und 6 zu erkennen ist, bilden die diametral gegenüberliegenden Nuten 23.1 und 23.2, 24.1 und 24.2 sowie 25.1 und 25.2 jeweils ein Nutpaar mit unterschiedlichen Nuttiefen, wobei ein Paar 24.1 und 24.2 identische Nuttiefen aufweist. Dieses Nutpaar 24.1 und 24.2 stellt die Nullstellung des Halteblechs 17 am Öffnungsrand 9 bereit. Somit wird deutlich, dass jeweils mit einem Nutpaar in Verbindung mit den feststehenden Zungen 26 und 27 eine definierte, fixierte Lage des Halteblechs 17 am Öffnungsrand 9 der Beschickungsöffnung 4 einstellbar bzw. festlegbar ist. Bei der Darstellung der Figur 5 ist ersichtlich, dass die Lage des Halteblechs 17 durch die Positioniereinrichtung 15 und 16 in der unteren Situation dargestellt ist. Würde der Fixierkörper 22 um 180° gedreht, so käme die niedrige Nuttiefe nach oben und würde hier das Halteblech 17 nach unten drücken, wobei die untere Zunge 27 dann in die größere Nuttiefe eingreifen würde, und sich somit dann die obere Lage des Halteblechs 17 am Öffnungsrand 9 einstellen würde. Entsprechende Zwischenlagen ergeben sich aus den Nutpaaren 23.1 und 23.2 sowie 25.1 und 25.2, wobei insgesamt mit der Positioniereinrichtung 15 und 16 fünf unterschiedliche Positionen des Haltebleches 17 am Öffnungsrand positioniert werden können.

Zur Handhabung des Fixierkörpers 22 ist auf dem Fixierkörper 22 eine mit Rändeln 28 versehene Scheibe 29 angeordnet, wie sie insbesondere in der Einzeldarstellung der Figur 6 näher zu erkennen ist. Die Anzahl der Rändeln 28 am Umfang der Scheibe 29 geben hier die fünf unterschiedlichen Positionen I bis V der Einstellmöglichkeiten wieder.

Die Stellscheibe 20 als solches ist auf einem am Öffnungsrand 9 der Beschickungsöffnung 4 angeordneten Bolzen oder Gewindestift 30 und 31 drehbar gelagert, so dass bei Einstellung oder bzw. Positionierung des Fixierkörpers 22 dieser aus den Zungen 26 und 27 herausgehoben wird, um dann die unterschiedlichen Positionierungen I bis V des Fixerkörpers 22 einzustellen, die dann letztendlich die Lage des Halteblechs 17 am Öffnungsrand 9 bestimmen. Am Öffnungsrand 9 des Laugenbehälters 5 sind insgesamt vier Schweißbolzen 13 und 14 sowie 30 und 31 angebracht, an der das Schlosselement 10 mit dem Halteblech 17 befestigt ist. Das Halteblech 17 hat zur Befestigung am äußeren Rand zwei Langlöcher 11 und 12, wie bereits oben erwähnt. Etwas weiter innen liegend befinden sich die zwei Öffnungen mit den zwei Zungen 26 und 27 für die Aufnahme der Stellscheibe 20. Die Stellscheibe 20 besteht aus zwei Teilen, die zusammengeschweißt sind. Die Stellscheibe 20 hat am äußeren Rand Ausklinkungen von 1 bis 5 mm, um die Einstellung im eingebauten Zustand zu erkennen. Des weiteren muss man beim Nachstellen nicht erst die Stellscheibe 20 ganz ausbauen um die Einstellung zu erkennen, sondern man muss nur die Schrauben 32 etwas lösen. Zur Befestigung des Schlosselementes 10 wird dieses auf die Schweißbolzen 13 und 14 aufgeschoben und die Stellschrauben 33 rechts und links angesetzt. Beim Einsetzen der Stellscheiben 20 ist auf die Markierung der Einbaulagenstellung zu achten.

## Patentansprüche

1. Verschlussanordnung (7) für eine Tür (3) einer Wäschebehandlungsmaschine (1) mit einer eine Beschickungsöffnung (4) verschließbaren Tür (3), wobei zur Verriegelung der Tür (3) an der Innenseite der Tür (3) ein von der Außenseite der Tür (3) her bedienbares Riegelelement (8) angeordnet ist, welches mit einem an dem Öffnungsrand (9) der Beschickungsöffnung (4) angeordneten Schlosselement (10) zusammenwirkt, und wobei das Schlosselement (10) am Öffnungsrand (9) der Beschickungsöffnung (4) justierbar ist, und wobei das Schlosselement (10) mit einer Positioniereinrichtung (15, 16) zusammenwirkt, mittels der der Anpressdruck der Tür (3) auf die Dichtung einstellbar ist **dadurch gekennzeichnet,**
**dass** die Positioniereinrichtung (15, 16) am Halteblech (17) des Schlosselementes (10) angeordnet ist, welches am Öffnungsrand (9) der Beschickungsöffnung (4) festgelegt ist, und
**dass** das Halteblech (17) mit dem Schlosselement (10) mittels der Positioniereinrichtung (15, 16) am Öffnungsrand (9) in unterschiedlichen Lagen quer zur Öffnungsebene verschiebbar und festsetzbar ist.

2. Verschlussanordnung nach Anspruch 1,
**dadurch gekennzeichnet,**
**dass** die Positioniereinrichtung (15, 16) aus einer Stellscheibe (20) besteht, die in eine Öffnung (21) am Halteblech (17) greift.

3. Verschlussanordnung nach Anspruch 2,
**dadurch gekennzeichnet,**
**dass** die Stellscheibe (20) einen Fixierkörper (22) umfasst.

4. Verschlussanordnung nach Anspruch 3,
**dadurch gekennzeichnet,**
**dass** der Fixierkörper (22) aus diametral gegenüberliegenden Nuten (23.1 und 23.2, 24.1 und 24.2, 25.1 und 25.2) gebildet ist, wobei die Nuten (23.1 und 23.2, 24.1 und 24.2, 25.1 und 25.2) mit in der Öffnung (21) am Halteblech (17) fest angeordneter ebenfalls gegenüberliegenden Zungen (26) und (27) zusammenwirken.

5. Verschlussanordnung nach Anspruch 4,
**dadurch gekennzeichnet,**
**dass** die diametral gegenüberliegenden Nuten (23.1 und 23.2, 24.1 und 24.2, 25.1 und 25.2) ein Nutpaar bilden mit unterschiedlichen Nuttiefen.

6. Verschlussanordnung nach Anspruch 5,
**dadurch gekennzeichnet,**
**dass** jeweils mit einem Nutpaar in Verbindung mit den feststehenden Zungen (26) und (27) eine definierte fixierte Lage des Halteblechs (17) einstellbar und festlegbar ist.

7. Verschlussanordnung nach Anspruch 3 und 4,
**dadurch gekennzeichnet,**
**dass** zur Handhabung des Fixierkörpers (22) auf dem Fixierkörper (22) eine mit Rändeln (28) versehene Scheibe (29) angeordnet ist.

8. Verschlussanordnung nach Anspruch 1 bis 7,
**dadurch gekennzeichnet,**
**dass** die Stellscheibe (20) auf einem am Öffnungsrand (9) der Beschickungsöffnung (4) angeordneten Bolzen oder Gewindestift (30) drehbar gelagert ist.

## Claims

1. Closure arrangement (7) for a door (3) of a laundry treatment appliance (1) comprising a door (3) that can close a loading opening (4), a catch element (8) that can be operated from the outside of the door (3) and interacts with a lock element (10) arranged on the opening rim (9) of the loading opening (4) being arranged on the inside of the door (3) in order to catch the door (3), and the lock element (10) being adjustable on the opening rim (9) of the loading opening (4), and the lock element (10) interacting with a positioning device (15, 16), by means of which the contact pressure of the door (3) on the seal can be adjusted, **characterised in that**
the positioning device (15, 16) is arranged on the holding plate (17) of the lock element (10), which plate is fastened to the opening rim (9) of the loading opening (4), and
**in that** the holding plate (17), together with the lock element (10), can be moved and secured on the opening rim (9) in various positions transversely to the opening plane by means of the positioning device (15, 16).

2. Closure arrangement according to claim 1,
**characterised in that**
the positioning device (15, 16) consists of an adjustment disc (20) that engages in an opening (21) in the holding plate (17).

3. Closure arrangement according to claim 2,
**characterised in that**
the adjustment disc (20) has a fixing body (22).

4. Closure arrangement according to claim 3,
**characterised in that**
the fixing body (22) is formed by diametrically opposite grooves (23.1 and 23.2, 24.1 and 24.2, 25.1 and 25.2), the grooves (23.1 and 23.2, 24.1 and 24.2, 25.1 and 25.2) interacting with tongues (26) and (27) that are arranged in a stationary manner in the opening (21) in the holding plate (17) and are likewise opposite.

5. Closure arrangement according to claim 4,
**characterised in that**
the diametrically opposite grooves (23.1 and 23.2, 24.1 and 24.2, 25.1 and 25.2) form a groove pair having different groove depths.

6. Closure arrangement according to claim 5,
**characterised in that**,
by means of each groove pair, in conjunction with the stationary tongues (26) and (27), a defined fixed position of the holding plate (17) can be adjusted and fixed.

7. Closure arrangement according to claims 3 and 4,
**characterised in that**
a disc (29) provided with knurls (28) is arranged on the fixing body (22) in order for the fixing body (22) to be manipulated.

8. Closure arrangement according to claims 1 to 7,
**characterised in that**
the adjustment disc (20) is rotatably mounted on a bolt or threaded pin (30) that is arranged on the opening rim (9) of the loading opening (4).

## Revendications

1. Agencement de fermeture (7) pour une porte (3) d'une machine de traitement du linge (1), avec une porte (3) pouvant fermer une ouverture de chargement (4), dans lequel est disposé, au niveau de la partie intérieure de la porte (3), un élément de verrouillage (8) destiné à la verrouillage de la porte (3) et pouvant être commandé depuis la partie extérieure de la porte (3), lequel élément de verrouillage interagit avec un élément de serrure (10) disposé au niveau de la bordure de l'ouverture (9) de l'ouverture de chargement (4), et dans lequel l'élément de serrure (10) peut être ajusté au niveau de la bordure de l'ouverture (9) de l'ouverture de chargement (4), et dans lequel l'élément de serrure (10) interagit avec un mécanisme de positionnement (15, 16), au moyen duquel la pression de contact de la porte (3) sur le joint d'étanchéité peut être réglée,
**caractérisé en ce que**
le mécanisme de positionnement (15, 16) est disposé au niveau de la tôle de maintien (17) de l'élément de serrure (10) qui est fixé au niveau de la bordure de l'ouverture (9) de l'ouverture de chargement (4), et
**en ce que** la tôle de maintien (17) peut être fixée et déplacée avec l'élément de serrure (10), dans diverses positions et perpendiculairement au plan de l'ouverture, au moyen du mécanisme de positionnement (15, 16), au niveau de la bordure de l'ouverture (9).

2. Agencement de fermeture selon la revendication 1,
**caractérisé en ce que**
le mécanisme de positionnement (15, 16) est composé d'un disque de réglage (20) qui vient se mettre en prise dans une ouverture (21) au niveau de la tôle de maintien (17).

3. Agencement de fermeture selon la revendication 2,
**caractérisé en ce que**
le disque de réglage (20) comprend un corps de fixation (22).

4. Agencement de fermeture selon la revendication 3,
**caractérisé en ce que**
le corps de fixation (22) est formé à partir de rainures (23.1 et 23.2, 24.1 et 24.2, 25.1 et 25.2) diamétralement opposées, dans lequel les rainures (23.1 et 23.2, 24.1 et 24.2, 25.1 et 25.2) interagissent avec des languettes (26) et (27) qui sont également opposées et qui sont disposées de manière fixe dans l'ouverture (21) au niveau de la tôle de maintien (17).

5. Agencement de fermeture selon la revendication 4,
**caractérisé en ce que**
les rainures (23.1 et 23.2, 24.1 et 24.2, 25.1 et 25.2) diamétralement opposées forment une paire de rainures présentant des profondeurs de rainurage différentes.

6. Agencement de fermeture selon la revendication 5,
**caractérisé en ce que**
une position fixée de manière définie de la tôle de maintien (17) peut être réglée et peut être fixée respectivement avec une paire de rainures en relation avec les languettes (26) et (27) fixes.

7. Agencement de fermeture selon les revendications 3 et 4,
**caractérisé en ce que**
un disque (29) pourvu de molettes (28) est disposé sur le corps de fixation (22), en vue de la manipulation du corps de fixation (22).

8. Agencement de fermeture selon les revendications 1 à 7,
**caractérisé en ce que**
le disque de réglage (20) est positionné, de manière à pouvoir tourner, sur un boulon ou une tige filetée (30) disposé(e) au niveau de la bordure de l'ouverture (9) de l'ouverture de chargement (4).
